# EUROPÄISCHE PATENTSCHRIFT

(11) **EP 0 572 610 B1**
(45) Veröffentlichungstag und Bekanntmachung des Hinweises auf die Patenterteilung: **18.09.1996**
(21) Anmeldenummer: 93900118.6
(22) Anmeldetag: 21.12.1992
(51) Int. Cl.: B01F 3/08, B01F 3/12, B01F 9/00

(54) **VERFAHREN ZUM DISPERGIEREN, VERMISCHEN BZW. HOMOGENISIEREN VON MISCHUNGEN SOWIE VORRICHTUNG ZUR DURCHFÜHRUNG DIESES VERFAHRENS**
PROCESS FOR DISPERSING, MIXING OR HOMOGENISING MIXTURES AND DEVICE FOR IMPLEMENTING IT
PROCEDE VISANT A DISPERSER, MELANGER OU HOMOGENISER DES MELANGES ET DISPOSITIF D'APPLICATION DUDIT PROCEDE

(30) Priorität: 20.12.1991 AT 2546/91
(43) Veröffentlichungstag der Anmeldung: 08.12.1993
(73) Patentinhaber: KREUZIGER, Wolf-Dieter, A-1180 Wien (AT)
(72) Erfinder: KREUZIGER, Wolf-Dieter, A-1180 Wien (AT)
(74) Vertreter: Haffner, Thomas M., Dr.
(86) Internationale Anmeldenummer: AT9200172
(87) Internationale Veröffentlichungsnummer: WO9312871

(56) Entgegenhaltungen:
- DE-A- 3 327 137
- US-A- 882 646
- Patent Abstracts of Japan, vol. 4, nno. 135, C-25, abstract of JP,A, 55-86526 (FUJITSU K.K.), 30 June 1980 (30.06.80)
- Patent Abstracts of Japan, Band 4, Nr 135, C-25, Zusammenfassung von JP, 55-86526 (FUJITSU K.K.), 30. Juni 1980

## Beschreibung

Die Erfindung bezieht sich auf ein Verfahren zum kontinuierlichen Dispergieren, Vermischen bzw. Homogenisieren von fest/flüssigen und/oder flüssig/flüssigen Mischungen sowie auf eine Vorrichtung zur Durchführung dieses Verfahrens mit einem scheiben- oder ringraumförmigen Mahlraum, in welchem Mahlkörper angeordnet sind.

Gemäß einem älteren Vorschlag nach der österreichischen Anmeldung A 2384/90 wurde bereits eine Vorrichtung für das Mischen, Homogenisieren oder Umsetzen von wenigstens zwei Komponenten bekannt, bei welcher auf gesonderte Mischwerkzeuge verzichtet werden konnte. Es wurde somit abweichend von bekannten Rührwerken, welche in einen Behälter eintauchen, bei diesem älteren Vorschlag darauf abgezielt, das zu vermischende Gut selbst relativ zueinander in Bewegung zu versetzen, so daß an einander angrenzenden Teilbereichen eine starke Relativbewegung des zu mischenden Gutes zueinander ausgebildet wird. Die auf diese Weise ausgebildete Mischzone sollte dabei dazu führen, daß eine weitestgehend homogene Vermischung im Bereich der Mischzone eintritt. Zur Variation des Mischergebnisses wurde darüberhinaus vorgeschlagen, die Mischzone durch Verändern des Volumens des rotierenden Behälters unter Druck zu setzen, wobei die Anwendung eines derartigen Kompressionsdruckes insbesondere im Hinblick auf die Möglichkeit, gewünschte chemische Umsetzungen von einzelnen Komponenten miteinander zu erzielen, von Bedeutung war. Ein kontinuierlicher Betrieb war bei dem älteren Vorschlag dadurch möglich, daß das gemischte Gut in Achsrichtung des Behälters, d.h. in Richtung der Rotationsachse abgezogen werden konnte, wobei der Teilbereich, in welchem die intensivste Vermischung stattfand, auf die einander gegenüberliegenden Stirnflächen von entgegengesetzt gerichteten, offenen, zylindrischen Behältern beschränkt war.

Die Erfindung zielt nun darauf ab, eine Einrichtung der eingangs genannten Art dahingehend zu verbessern, daß bei geringen baulichen Abmessungen die Mischzone wesentlich vergrößert werden kann und weiters die Möglichkeit geschaffen wird, die Homogenisierung auch bei Verwendung von schwer miteinander mischbaren Substanzen, insbesondere bei fest/flüssigen Mischungen und flüssig/flüssigen Mischungen, zur Erzielung einer Dispersion bzw. einer Emulsion zu verbessern. Gleichzeitig soll mit dem erfindungsgemäßen Verfahren die Möglichkeit geschaffen werden, einer bei der Herstellung derartiger Dispersionen gegebenenfalls auftretenden Klumpenbildung wirkungsvoll entgegenzutreten und Agglomerationen kleinster Größe sicher zu zerteilen. Mit dem erfindungsgemäßen Verfahren soll neben einer sicheren Vermischung auch eine Naßvermahlung und eine intensive Dispergierung dann gelingen, wenn Flüssigkeiten relativ hoher Viskosität zum Einsatz gelangen und bei üblichen Naßmahlverfahren bedingt durch die hohe Viskosität sich die Trennbarkeit der Mahlkörper von den flüssigen Komponenten schwierig gestaltet. Erfindungsgemäß soll somit gleichzeitig trotz hoher Viskosität eine sichere und einfache Abtrennung von Mahlkörpern gelingen und dies auch dann, wenn Mahlkörper mit extrem kleinem Durchmesser und extrem geringen Dichteunterschieden zur herzustellenden Dispersion zum Einsatz gelangen. Durch die Verwendbarkeit von Ausgangsmaterialien mit höherer Viskosität sollen auch Konzentrate verarbeitet werden können, wodurch der Mengendurchsatz, beispielsweise bei der Herstellung von verdünnbaren Farbstoffen auf Kunstharzpigmentbasis, wesentlich verringert werden kann.

Zur Lösung dieser Aufgabe besteht das erfindungsgemäße Verfahren im wesentlichen darin, daß die zu homogenisierende Dispersion bzw. Emulsion in einen rotierenden, zumindest teilweise mit Mahlkörpern gefüllten und von zwei getrennt rotierbaren, sich mit ihren Innenseiten axial gegenüberliegenden Wandelementen begrenzten, scheiben- oder ringraumförmigen Mahlraum eingebracht wird, daß die Wandelemente so angetrieben werden, daß eine resultierende Zentrifugalkraft zur radialen Abtrennung der Mahlkörper innerhalb des Mahlraumes entsteht und daß die zu homogenisierende Dispersion bzw. Emulsion quer zu den Rotationsachsen der Wandelemente entgegen der durch Zentrifugalkraft hervorgerufenen Bewegungsrichtung der Mahlkörper durch den Mahlraum bewegt bzw. hindurchgeleitet wird. Dadurch, daß die zu homogenisierende Dispersion bzw. Emulsion in einen rotierenden, zumindest teilweise mit Mahlkörpern gefüllten und von zwei getrennt rotierbaren, sich mit ihren Innenseiten axial gegenüberliegenden Wandelementen begrenzten scheiben- oder ringraumförmigen Mahlraum eingebracht wird, wird eine Mischzone zwischen den rotierenden Wandelementen ausgebildet, welche insgesamt bei kleinen Abmessungen einen relativ großen Teilbereich einer intensiven Durchmischung gewährleistet. Gleichzeitig wird durch die wenigstens teilweise Füllung des Mahlraumes mit Mahlkörpern eine intensive Naßvermahlung sichergestellt, wobei an der Grenzfläche zwischen den rotierenden Bereichen des Mahlraumes eine intensive Beschleunigung der Mahlkörper und Durchmischung erfolgt. Durch die Rotation der rotierbaren Wandelemente und damit die Rotation des Mahlraumes wird gleichzeitig auf die Mahlkörper eine Zentrifugalkraft ausgeübt, welche dazu führt, daß die Mahlkörper sich auf größerem Durchmesser des Mahlraumes mit großem Druck gegeneinander bewegen und daher in diesem Teilbereich des Mahlraumes ein hoher Kompressionsdruck und damit ein verbessertes Naßmahlergebnis erzielt wird. Gleichzeitig mit dieser gerichteten Bewegung der Mahlkörper in Richtung der Zentrifugalkraft wird aber nun auch die Separation der Mahlkörper von der hergestellten Emulsion bzw. der hergestellten Dispersion verbessert, so daß beispielsweise an der dieser Kompression der Mahlkörper gegenüberliegenden Seite des Mahlraumes auf geringerem Durchmesser das fertige Mischgut in einfacher Weise abgezogen werden kann, ohne daß es hier üblicher Separationstechniken, wie beispielsweise der Verwendung von Filtern oder Sieben, welche zur Verstopfung neigen, bedarf. Es kann somit die Separation der Mahlkörper von der Dispersion bzw. der Emulsion durch das erfindungsgemäße Verfahren wesentlich verbessert werden, wobei diese Verbesserung unter anderem darin liegt, daß auf die Verwendung von Sieben oder Filter beim Abzug der Mischung verzichtet werden kann, wozu das erfindungsgemäße Verfahren so durchgeführt wird, daß die zu homogenisierende Dispersion bzw. Emulsion quer zu der (den) Rotationsachse(n) der Wandelemente durch den Mahlraum bewegt bzw. hindurchgeleitet wird.

Der Teilbereich der intensiven Durchmischung zwischen den rotierenden Teilbereichen des Mahlraumes bzw. Mischraumes wird bei relativ zueinander rotierenden Wandelementen von einer Ringfläche gebildet, welche im wesentlichen normal auf die Rotationsachsen steht. Bei entsprechender Ausbildung der rotierenden Wandelemente kann aber die Teilungsebene und damit die Zone der intensivsten Vermischung auch in einer Fläche liegen, welche der Mantelfläche eines Kegels entspricht. Die Vermischung bzw. Durchwirbelung hängt von der relativen Geschwindigkeit ab, die zwischen angrenzenden Bereichen des Mischraumes bzw. Mahlraumes besteht. Bei gegenläufiger Rotation der Wandflächen wird diese relative Geschwindigkeit und damit die Dispergierwirkung besonders hoch, wobei insgesamt noch auf eine resultierende Zentrifugalkraft im Mahlraum zur Abtrennung der Mahlkörper geachtet werden soll. Mit Vorteil kann daher das Verfahren so durchgeführt werden, daß der Mischvorgang zwischen relativ zueinander mit voneinander verschiedener Drehzahl und/oder Drehrichtung rotierenden Wandelementen vorgenommen wird.

Die Rotationsachsen der relativ zueinander rotierbaren Wandelemente können voneinander verschieden sein und im wesentlichen parallel zueinander verlaufen, wodurch eine gewisse Exzentrizität der Rotationsbewegung in Relation zur Grenzfläche zwischen den relativ zueinander rotierenden Teilchen und damit eine besonders intensive Vermischung erzielt werden kann.

Wenn die Rotationsachsen geneigt zueinander verlaufen, kann darüberhinaus eine Walkwirkung zur Verbesserung der Durchmischung über die gesamte radiale Erstreckung des Mahlraumes erzielt werden. Bei Verwendung von Wandelementen mit zueinander geneigten Rotationsachsen können die Wandelemente mit gleicher Geschwindigkeit und in gleicher Drehrichtung angetrieben werden, wodurch sich ergibt, daß trotz geringer Relativbewegung zwischen den Scheiben bzw. Wandelementen und Mahlgut eine Totalbewegung des Mahlgutes - Mahlkörpergemisches bei jeder Umdrehung produziert wird. Das bedeutet, daß die Energie-Einbringung optimal erfolgen kann und gerade bei Verarbeitung von höher viskosen Massen die Gefahr örtlicher Überhitzung nicht besteht. Die Möglichkeit, beide Wandelemente mit gleichen Drehzahlen antreiben zu können und trotzdem einen optimalen Mahl/Mischeffekt zu erreichen, bedeutet auch eine wesentliche Vereinfachung des gesamten Aufbaues und verbessert letztendlich die zentrifugale Wirkung auf alle Mahlkörper.

Dabei wird bevorzugt das Verfahren so durchgeführt, daß das Mischgut bzw. Mahlkörper-Mahlgutmischung mit gleicher Rotationsgeschwindigkeit wie die beiden Wandelemente in Rotation versetzt wird, und daß das Mischgut bzw. die Mahlkörper/Mahlgutmischung bei jeder Umdrehung wenigstens einmal in Richtung zur Drehachse und einmal in Richtung von der Drehachse weg bewegt wird. Insgesamt ergibt sich dadurch, daß die Relativbewegung zwischen Mahlkörper/Mahlgut und den antreibenden Scheiben bzw. Wandelementen in Richtung der Drehbewegung praktisch Null ist und die ausschließliche Misch- und Mahlwirkung durch den Verschub des Gemisches in radialer Richtung wirksam wird. Es gelingt dadurch, ausschließlich in Abhängigkeit der gemeinsamen Drehzahl dieser Scheiben, die Anpreßkräfte und Trennwirkung einzustellen.

Zur Vereinfachung der Dichtung und zur Vereinfachung der Konstruktion einer entsprechenden Vorrichtung können die Rotationsachsen aber ohne weiteres auch koaxial zueinander angeordnet sein. Zusätzlich ergibt sich die Möglichkeit, auch außerhalb des durch die rotierbaren Wandelemente begrenzten Mahlraumes eine zusätzliche Möglichkeit der Vorvermischung unter hoher Scherbeanspruchung zu schaffen. Zu diesem Zweck wird mit Vorteil das erfindungsgemäße Verfahren so durchgeführt, daß die zu homogenisierende Dispersion bzw. Emulsion vor dem Eintritt in den Mahlraum einer Scherbeanspruchung zwischen rotierenden Flächen an der Außenseite der Wandelemente des Mahlraumes unterworfen wird, wobei eine derartige Verfahrensführung unter Verwendung einer konstruktiv relativ einfachen Vorrichtung eine zusätzliche intensive Vermischung ergibt.

Eine gute Separation der Mahlkörper vom dispergierten bzw. homogenisierten Mischgut ohne aufwendige Separationstechnik läßt sich dadurch erzielen, daß die zu homogenisierende Dispersion bzw. Emulsion entgegen der durch die Zentrifugalkraft hervorgerufenen Bewegungsrichtung der Mahlkörper durch den Mahlraum gefördert wird.

Mit Vorteil kann das zu homogenisierende bzw. dispergierende Gut in radialer Richtung von außen nach innen zugeführt, wobei das Verfahren in besonders einfacher Weise kontinuierlich so durchgeführt werden kann, daß das homogenisierte Gemisch über einen axialen Kanal abgezogen wird. Um die entsprechenden Druckbedingungen und Strömungsverhältnisse einzustellen, kann der Abfluß über den axialen Kanal entsprechend gedrosselt werden. Insgesamt ergibt sich durch die Möglichkeit, auch die Drehzahlen und/oder die Drehrichtung der relativ zueinander rotierenden Wandelemente über weite Bereich frei zu wählen, und die Möglichkeit der Einstellung der jeweiligen Strömungsgeschwindigkeit und Druckverhältnisse eine Anpaßbarkeit an unterschiedliche Ausgangsmaterialien und es gelingt ein Homogenisieren und Vermischen auch von schwer mischbaren, hoch viskosen Substanzen bei gleichzeitiger Verbesserung der Homogenisierung und der Feinverteilung bzw. Dispersion. Dabei wird bevorzugt so vorgegangen, daß der Mahlraum zu maximal 75 Vol.-%, vorzugsweise 60 Vol.-%, mit Mahlkörpern eines wirksamen Durchmessers von kleiner 0,5 mm, vorzugsweise kleiner 0,1 mm, befüllt wird.

Die erfindungsgemäße Vorrichtung zur Durchführung dieses Verfahrens, welche insbesondere unter geringem Platzbedarf und bei geringem konstruktiven und anlagentechnischen Aufwand die Anpaßbarkeit an unterschiedlichste Ausgangsmaterialien bei gleichzeitig verbesserter Homogenisierung und Vermischung gewährleistet, ist mit Vorteil so ausgebildet, daß der Mahlraum von zwei sich mit ihren Innenseiten axial gegenüberliegenden Wandelementen begrenzt ist, welche getrennt rotierbar antreibbar sind, und daß der Mahlraum an seinen der (den) Rotationsachse(n) zugewandten und abgewandten Seiten wenigstens eine Zuführungs- und/oder eine Ableitungsöffnung aufweist. Die Zuführungsöffnung kann hiebei an der radial außenliegenden Stirnwand des Mahlraumes angeschlossen sein, wobei die Ableitungsöffnung in einem achsnahen Bereich in einen axialen Kanal münden kann. Beide dieser Öffnungen können in besonders einfacher Weise von sich über den Umfang des Mahlraumes erstreckenden Schlitzen gebildet sein, wobei die Ausbildung mit Vorteil so getroffen ist, daß die Schlitze in einer gemeinsamen, im wesentlichen auf die Rotationsachse(n) der Wandelemente normal stehenden Teilungsebene des Mahlraumes liegen. Bei einer derartigen Ausbildung ergibt sich eine relativ große Zone der intensiven Durchmischung bei gleichzeitig geringen Abmessungen im Bereich der zwischen den rotierenden Teilbereichen definierten Ringfläche. Anstelle der Ausbildung eines Schlitzes im achsnahen Bereich als Ableitungsöffnung durch entsprechende axiale Fortsätze der Wandelemente kann naturgemäß die Ableitungsöffnung direkt von einem in wenigstens einem Wandelement ausgebildeten axialen Kanal ausgebildet sein, wobei in diesem Kanal entsprechende Drosselmittel vorgesehen sein können. Der Mahlraum weist im allgemeinen eine kreisförmige äußere Umfangsfläche auf und ist für den Fall der Ausbildung mit schlitzförmiger Öffnung im achsnahen Bereich als Torus oder Ringraum ausgebildet.

Eine weitere Verbesserung der Einstellbarkeit der Druckverhältnisse und der Intensität der Naßvermahlung läßt sich naturgemäß dann erzielen, wenn die Mahlkörper bei ihrer Bewegung in Richtung der Zentrifugalkraft einer besonders hohen Annäherung aneinander unter gleichzeitiger Erhöhung der in Annäherung aneinander wirksam werdenden Druckkräfte unterworfen werden. Dies gelingt mit Vorteil durch eine konstruktive Ausgestaltung, bei welcher der von den Wandelementen des Mahlraumes begrenzte Mahlraum sich in einer wenigstens eine Rotationsachse enthaltenden Querschnittsebene quer zu dieser Rotationsachse im Querschnitt verjüngend ausgebildet ist. Bei der Bewegung der Mahlkörper in einen derartigen sich verjüngenden Konus entsprechend der Zentrifugalkraft wird eine intensive Durchmischung auch außerhalb der Fläche, in welcher die Durchmischung in erster Linie stattfindet, über den gesamten Querschnitt des Mahlraumes sichergestellt, wodurch die Homogenisierungswirkung und die Zerteilung kleinster Agglomerate noch besser gelingt.

Mit Vorteil ist die Ausbildung so getroffen, daß die Wandelemente von Halbschalen gebildet sind, welche um eine gemeinsame Achse rotierbar gelagert und mit gesonderten Antrieben verbunden sind, wodurch sich ein einfacher Aufbau bei einfacher Lagerung ergibt. Mit Vorteil wird an der Außenseite des Mischraumes bzw. Mahlraumes eine Vorvermischung unter Anwendung hoher Scherkräfte dadurch möglich, daß die Ausbildung so getroffen ist, daß ein Wandelement mit einem das zweite Wandelement unter Ausbildung eines Spaltes übergreifenden Teil drehfest verbunden ist und daß die Zuleitung in diesen Spalt mündet.

Eine intensive Durchmischung, bei der gegebenenfalls auf eine Scherbeanspruchung verzichtet werden kann, läßt sich mit einer Ausbildung der Vorrichtung erzielen, bei welcher die Rotationsachsen der Wandelemente relativ zueinander geneigt angeordnet sind und unter Einschluß eines stumpfen Winkels aneinander anschließen. Wenn eine solche Vorrichtung mit gleicher Drehzahl und gleicher Drehrichtung der Wandelemente, insbesondere Scheiben, betrieben wird, reduziert sich die Relativbewegung der Wandelemente auf eine zyklische Quetschung, wodurch ein Walkeffekt entsteht, welchem naturgemäß auch eine Scherbeanspruchung an Grenzflächen überlagert werden kann, wenn Drehzahl- bzw. Drehrichtungsunterschiede zugelassen werden.

Für eine weitere Einstellbarkeit und Anpaßbarkeit der Bedingungen an unterschiedliche Mischungen ist die Ausbildung bevorzugt so getroffen, daß der Winkel zwischen den Rotationsachsen der Wandelemente stufenlos verstellbar ist.

Die Erfindung wird nachfolgend an Hand eines in der Zeichnung schematisch dargestellten Ausführungsbeispieles näher erläutert. In dieser zeigen: Fig.1 einen Teilschnitt durch eine erste Ausführungsform einer erfindungsgemäßen Vorrichtung zur Durchführung des erfindungsgemäßen Verfahrens; und Fig.2 eine abgewandelte Ausführungsform einer erfindungsgemäßen Vorrichtung mit Wandelementen mit zueinander geneigten Rotationsachsen.

In Fig.1 ist hiebei nur eine Hälfte der rotationssymmetrischen Ausbildung der Vorrichtung im Schnitt dargestellt, wobei sich die Gesamtvorrichtung durch Spiegelung an der gemeinsamen Achse der zwei den Mahlraum begrenzenden Wandelemente ergibt.

Die Vorrichtung zum Dispergieren, Vermischen bzw. Homogenisieren von fest/flüssigen oder flüssig/flüssigen Mischungen besteht aus einem allgemein mit 1 bezeichneten Gehäuse, in welchem ein erstes Wandelement 2 in Form einer Halbschale um eine Rotationsachse 3 rotierbar durch einen nicht näher dargestellten Antrieb gelagert ist. Das schalenförmige Wandelement 2 begrenzt mit einem zweiten, ebenfalls rotierbar gelagerten schalenförmigen Wandelement 4 einen als Ringraum ausgebildeten Mahlraum 5, wobei zur Verdeutlichung der symmetrischen Ausbildung der Mahlraum mit 5' in der zweiten Hälfte der Zeichnung strichliert angedeutet ist. Bei der gezeigten Ausführungsform ist das zweite Wandelement 4 ebenfalls um die Achse 3 durch einen nicht näher dargestellten Antrieb zu einer Rotation angetrieben. Eine Lagerung für das Wandelement 4 im Gehäuse 1 ist mit 6 angedeutet. Mit dem ersten rotierenden Wandelement 2 ist ein die Außenseite des zweiten Wandelementes 4 übergreifender Teil 7 drehfest verbunden, wie dies mit 8 angedeutet ist, wobei die Lagerungen für das erste Wandelement 2 bzw. den damit verbundenen Teil 7 mit 9 und 10 angedeutet sind.

Die zwei schalenförmigen, den Mahlraum 5 begrenzenden Wandelemente 2 und 4 rotieren dabei um die gemeinsame Achse 3 mit unterschiedlichen Drehzahlen und/oder unterschiedlicher Drehrichtung. Über eine Zuleitung bzw. einen Anschluß 11 gelangt das zu vermischende Material bzw. die fest/flüssigen und/oder flüssig/flüssigen Mischungen in den Spalt 12 zwischen der Außenwand 13 des zweiten Wandelementes 4 und der Innenwand 14 des mit dem ersten Wandelement 2 verbundenen Teiles 7, wobei in diesem Spalt 12 eine starke Scherbeanspruchung des eingebrachten Materials durch die mit unterschiedlicher Geschwindigkeit und/oder unterschiedlicher Drehrichtung rotierenden Elemente 4 und 7 hervorgerufen wird. Darauf gelangt das Material über einen Schlitz bzw. eine Zuführungsöffnung 15 in den Mahlraum bzw. Ringraum 5, in welchem bis zu 75 Vol.-% nicht dargestellte Mahlkörper mit einem wirksamen Durchmesser von weniger als 0,5 mm angeordnet sind, um das Dispergieren, Vermischen oder Homogenisieren der zugeführten Materialien zu unterstützen. Auch im Mahlraum 5 wird das zugeführte Material einer Scher- und Mischbeanspruchung dadurch ausgesetzt, daß die zwei den Mahlraum begrenzenden bzw. definierenden Wandelemente 2 und 4 mit unterschiedlicher Drehzahl und/oder unterschiedlicher Drehrichtung angetrieben sind, wodurch sich eine Mischfläche ergibt, welche im wesentlichen von einer Kreisfläche gebildet ist. Das entsprechend vermischte bzw. homogenisierte Material wird über einen der Rotationsachse 3 zugewandten Spalt 16 zwischen den rotierenden Wandelementen abgezogen und über einen axialen Kanal 17 ausgebracht. Die Spalte 15 und 16, welche die Zuführungs- und Ableitungsöffnung für das zu mischende bzw. zu homogenisierende Material definieren, liegen dabei in einer gemeinsamen auf die Rotationsachse 3 normal stehenden Ebene.

Der Mahlraum 5 weist einen vom achsnahen Bereich der Ableitungsöffnung 16 zum achsfernen Bereich der Zuleitungsöffnung 15 konisch verjüngenden Querschnitt auf, so daß unterstützt durch die durch die Zentrifugalkraft hervorgerufene Bewegungsrichtung der Mahlkörper im Mahlraum bzw. Ringraum 5 im Bereich des Eintrittes eine hohe Mahlkörperdichte im Mahlraum 5 vorliegt. Gleichzeitig kann durch die dargestellte Anordnung der Zuleitungs- und Ableitungsöffnungen im Bereich der Ableitungsöffnung 16 auf Filter oder Siebe od.dgl. zur Abtrennung der Mahlkörper verzichtet werden, da durch die Zentrifugalkraft die Mahlkörper wirkungsvoll in Richtung von der Achse 3 wegbewegt werden, so daß selbst für den Fall, daß der Durchtrittsquerschnitt des Spaltes bzw. der Ableitungsöffnung 16 größer ist als die Teilchengröße der Mahlkörper selbst bei hoher Viskosität der zu mischenden Materialien ein Austreten der Mahlkörper mit Sicherheit auf Grund der hohen Umdrehungsgeschwindigkeiten und der Beanspruchungen vermieden wird. Für eine Regelung bzw. Steuerung des Durchflusses zur Erzielung eines gewünschten Ergebnisses sind im axialen Kanal 17 nicht näher dargestellte Drosseleinrichtungen vorgesehen.

Für den Fall, daß die zwei Wandelemente 2 und 4 voneinander unterschiedliche, zueinander parallele Rotationsachsen aufweisen, ergibt sich eine exzentrische Bewegung des einen Wandelementes relativ zum anderen, so daß insbesondere auch eine entsprechende Verengung und Erweiterung des Spaltes 12 zwischen der Außenfläche des Wandelementes 4 und der Innenfläche des rotierenden Teiles 7 erzielbar ist.

Für den Fall, daß die zu homogenisierenden bzw. dispergierenden Mischungen ein größeres spezifisches Gewicht als die Mahlkörper aufweisen, kann bei entsprechender Wahl der Parameter bei der Durchmischung bzw. Homogenisierung die Funktion der Zu- und Ableitungsöffnungen 15 bzw. 16 invertiert werden.

Bei der Ausbildung gemäß Fig.2 ist wiederum ein schalenförmiges Wandelement 2 um eine Rotationsachse 3 durch einen nicht näher dargestellten Antrieb zu einer Drehbewegung angetrieben. Mit dem Wandelement 2 ist wiederum ein das zweite Wandelement 4 übergreifender Teil 7 drehfest verbunden, wobei nur die Lager 10 angedeutet sind. Abweichend von der Ausführungsform gemäß Fig.1 weist das zweite schalenförmige Wandelement eine von der Rotationsachse 3 des ersten Wandelementes 2 verschiedene Rotationsachse 18 auf, welche mit der Rotationsachse 3 einen stumpfen Winkel einschließt. Durch die geneigte Anordnung des zweiten Wandelementes 4 relativ zum ersten rotierbaren Wandelement 2 ergibt sich ein Mahlraum 5, dessen Querschnitt sich wiederum ausgehend von dem mittleren Bereich zu den von der Achse entfernt liegenden Bereichen verjüngt,wobei sich durch die Schrägstellung des Wandelementes 4 relativ zum Wandelement 2 in unterschiedlichen Abschnitten längs des Umfanges eine unterschiedliche Querschnittsfläche ergibt. Dadurch wird es möglich, bei Antrieb der schalenförmigen Wandelemente 2 und 4 in gleicher Richtung und mit gleicher Drehzahl das gesamte zu homogenisierende Material mitsamt den schematisch angedeuteten Mahlkugeln 19 gleichzeitig zu bewegen, ohne daß eine nennenswerte Relativbewegung zwischen den Mahlkörpern 19 und den Scheiben 2 bzw. 4 auftritt. Die Vermischung und Homogenisierung erfolgt bei dieser Ausführungsform durch einen entsprechenden Walkeffekt, welcher durch die unterschiedlichen Querschnittsflächen vor allem an den radial außen liegenden Bereichen des Mahlraumes 5 durch die Schrägstellung des Wandelementes 4 relativ zum Wandelement 2 hervorgerufen wird. Ein ähnlicher Walkeffekt wie im Mahlraum 5 ergibt sich im Spalt 12 zwischen der Außenfläche 13 des Wandelementes 4 und der Innenfläche 14 des das Wandelement 4 übergreifenden Teiles 7, welcher mit dem ersten Wandelement drehfest verbunden ist. Es ergibt sich somit auch bei dieser Ausführungsform eine entsprechende Vorverarbeitung, bevor das Material ähnlich wie bei der Ausführungsform gemäß Fig.1 über einen Schlitz bzw. Spalt 15 in den Mahlraum 5 eintritt, wobei bei der Ausbildung gemäß Fig.2 das vermischte Material direkt über den axialen Kanal 17 abgezogen wird. Durch die Zentrifugalkraft werden die Mahlkörperchen wiederum in von den Rotationsachsen 3 bzw. 18 entfernte Bereiche des Mahlraumes 5 bewegt, wobei durch die sich in unterschiedlichem Ausmaß verjüngende Querschnittsfläche wiederum unmittelbar beim Eintritt des zu vermischenden bzw. zu homogenisierenden Materials in den Mahlraum 5 eine besonders starke Beanspruchung durch die Mahlkörper 19 erfolgt.

Bei dieser Ausführungsform unter Heranziehung eines Walkeffektes ergibt sich, daß die Misch- und Mahlwirkung praktisch ausschließlich durch den Verschub des Gemisches in radialer Richtung wirksam wird. Insgesamt ergibt sich, daß zwischen den Wandelementen 2 bzw. 4 und dem zu mischenden Material keine Relativbewegung auftritt und daß die Mischung bei jeder Umdrehung der Wandelemente wenigstens einmal in Richtung zu den Drehachsen 3 und 18 und von diesen wegbewegt wird.

Für eine Anpaßbarkeit an unterschiedliches zu mischendes bzw. zu homogenisierendes Material kann der Winkel zwischen den Drehachsen 3 und 18 ausgehend von einer miteinander fluchtenden Lage der Achsen 3 und 18 bis zu einem Maximalwert stufenlos verstellbar sein.

## Patentansprüche

1. Verfahren zum kontinuierlichen Dispergieren, Vermischen bzw. Homogenisieren von fest/flüssigen und/oder flüssig/flüssigen Mischungen, dadurch gekennzeichnet, daß die zu homogenisierende Dispersion bzw. Emulsion in einen rotierenden, zumindest teilweise mit Mahlkörpern (19) gefüllten und von zwei getrennt rotierbaren, sich mit ihren Innenseiten axial gegenüberliegenden Wandelementen (2,4) begrenzten, scheiben- oder ringraumförmigen Mahlraum (5) eingebracht wird, daß die Wandelemente so angetrieben werden, daß eine resultierende Zentrifugalkraft zur radialen Abtrennung der Mahlkörper innerhalb des Mahlraumes entsteht und daß die zu homogenisierende Dispersion bzw. Emulsion quer zu den Rotationsachsen (3,18) der Wandelemente (2,4) entgegen der durch Zentrifugalkraft hervorgerufenen Bewegungsrichtung der Mahlkörper durch den Mahlraum (5) bewegt bzw. hindurchgeleitet wird.

2. Verfahren nach Anspruch 1, dadurch gekennzeichnet, daß das Mischgut bzw. Mahlkörper-Mahlgutmischung mit gleicher Rotationsgeschwindigkeit wie die beiden Wandelemente (2,4) in Rotation versetzt wird, und daß das Mischgut bzw. die Mahlkörper/Mahlgutmischung bei jeder Umdrehung wenigstens einmal in Richtung zur Drehachse (3,18) und einmal in Richtung von der Drehachse weg bewegt wird.

3. Verfahren nach Anspruch 1 oder 2, dadurch gekennzeichnet, daß die zu homogenisierende Dispersion bzw. Emulsion vor dem Eintritt in den Mahlraum (5) einer Scherbeanspruchung zwischen rotierenden Flächen (13,14) an der Außenseite der Wandelemente (2,4) des Mahlraumes (5) unterworfen wird.

4. Verfahren nach Anspruch 1, 2 oder 3, dadurch gekennzeichnet, daß das homogenisierte Gemisch über einen axialen Kanal (17) abgezogen wird.

5. Verfahren nach einem der Ansprüche 1 bis 4, dadurch gekennzeichnet, daß der Mahlraum (5) zu maximal 75 Vol.-%, vorzugsweise 60 Vol.-%, mit Mahlkörpern (19) eines wirksamen Durchmessers von kleiner 0,5 mm, vorzugsweise kleiner 0,1 mm, befüllt wird.

6. Verfahren nach einem der Ansprüche 1 bis 5, dadurch gekennzeichnet, daß der Mischvorgang zwischen relativ zueinander mit voneinander verschiedener Drehzahl und/oder Drehrichtung rotierenden Wandelementen (2,4) vorgenommen wird.

7. Vorrichtung zur Durchführung des Verfahrens nach einem der Ansprüche 1 bis 6 mit einem scheiben- oder ringraumförmigen Mahlraum (5), in welchem Mahlkörper (19) angeordnet sind, dadurch gekennzeichnet, daß der Mahlraum (5) von zwei sich mit ihren Innenseiten axial gegenüberliegenden Wandelementen (2,4) begrenzt ist, welche getrennt rotierbar antreibbar sind, und daß der Mahlraum (5) an seinen der (den) Rotationsachse(n) (3,18) zugewandten und abgewandten Seiten wenigstens eine Zuführungs- und/oder eine Ableitungsöffnung (15,16,17) aufweist.

8. Vorrichtung nach Anspruch 7, dadurch gekennzeichnet, daß die Zuleitungs- und die Ableitungsöffnungen (15,16) von sich über den Umfang des Mahlraumes (5) erstreckenden Schlitzen gebildet sind.

9. Vorrichtung nach Anspruch 8, dadurch gekennzeichnet, daß die Schlitze (15,16) in einer gemeinsamen, im wesentlichen auf die Rotationsachse(n) (3,18) der Wandelemente (2,4) normal stehenden Teilungsebene des Mahlraumes (5) liegen.

10. Vorrichtung nach Anspruch 7, 8 oder 9, dadurch gekennzeichnet, daß der von den Wandelementen (2,4) des Mahlraumes (5) begrenzte Mahlraum sich in einer wenigstens eine Rotationsachse (3,18) enthaltenden Querschnittsebene quer zu dieser Rotationsachse im Querschnitt verjüngend ausgebildet ist.

11. Vorrichtung nach einem der Ansprüche 7 bis 10, dadurch gekennzeichnet, daß die Wandelemente (2,4) von Halbschalen gebildet sind, welche um eine gemeinsame Achse (3) rotierbar gelagert und mit gesonderten Antrieben verbunden sind.

12. Vorrichtung nach einem der Ansprüche 7 bis 10, dadurch gekennzeichnet, daß die Rotationsachsen (3,18) der Wandelemente (2,4) relativ zueinander geneigt angeordnet sind und unter Einschluß eines stumpfen Winkels aneinander anschließen.

13. Vorrichtung nach einem der Ansprüche 7 bis 10, dadurch gekennzeichnet, daß der Winkel zwischen den Rotationsachsen (3,18) der Wandelemente (2,4) stufenlos verstellbar ist.

14. Vorrichtung nach einem der Ansprüche 7 bis 13, dadurch gekennzeichnet, daß ein Wandelement (2) mit einem das zweite Wandelement (4) unter Ausbildung eines Spaltes (12) übergreifenden Teil (7) drehfest verbunden ist und daß die Zuleitung (11) in diesen Spalt (12) mündet.

## Claims

1. A method for continuously dispersing, mixing and/or homogenizing solid/liquid and/or liquid/liquid mixtures, characterized in that the dispersion or emulsion to be homogenized is introduced into a rotating disc-shaped or annular grinding space (5) at least partially filled with grinding bodies (19) and delimited by two separately rotatable wall elements (2, 4) arranged in an axially opposed relationship by their inner faces, that the wall elements are driven in a manner to produce a centrifugal force for radially separating the grinding bodies within the grinding space and that the dispersion or emulsion to be homogenized is moved or passed through the grinding space (5) transversely to the axes of rotation (3, 18) of the wall elements (2, 4) in a direction opposite the direction of movement of the grinding bodies brought about by the centrifugal force.

2. A method according to claim 1, characterized in that the mixing stock or grinding body/grinding stock mixture is set in rotation at the same speed of rotation as the two wall elements (2, 4) and that the mixing stock or grinding body/grinding stock mixture at each revolution is moved at least once in the direction towards the axis of rotation (3, 18) and once in the direction away from said axis of rotation.

3. A method according to claim 1 or 2, characterized in that the dispersion or emulsion to be homogenized prior to entering the grinding space (5) is subjected to a shearing stress between rotating surfaces (13, 14) provided on the external sides of the wall elements (2, 4) of the grinding space (5).

4. A method according to claim 1, 2 or 3, characterized in that the homogenized mixture is drawn off through an axial channel (17).

5. A method according to any one of claims 1 to 4, characterized in that the grinding space (5) is filled with grinding bodies (19) of an effective diameter smaller than 0.5 mm, preferably smaller than 0.1 mm, by a maximum of 75 % by vol., preferably 60 % by vol.

6. A method according to any one of claims 1 to 5, characterized in that the mixing procedure is effected between wall elements (2, 4) rotating relative to each other at different speeds and/or in different directions of rotation.

7. An arrangement for carrying out the method according to any one of claims 1 to 6, comprising a disc-shaped or annular grinding space (5), in which grinding bodies (19) are arranged, characterized in that the grinding space (5) is delimited by two wall elements (2, 4) arranged in an axially opposed relationship by their inner faces and capable of being rotatably driven separately, and that the grinding space (5) includes at least one supply and/or one discharge opening (15, 16, 17) on its sides facing, and facing away from, the axis/axes of rotation (3, 18).

8. An arrangement according to claim 7, characterized in that the supply and discharge openings (15, 16) are formed by slits extending about the periphery of the grinding space (5).

9. An arrangement according to claim 8, characterized in that the slits (15, 16) are located in a common plane of partition of the grinding space (5) extending substantially normal to the axis/axes of rotation (3, 18) of the wall elements (2, 4).

10. An arrangement according to claim 7, 8 or 9, characterized in that the grinding space (5) delimited by the wall elements (2, 4) of the grinding space is configured to taper in terms of cross section in a cross sectional plane containing at least one axis of rotation (3, 18), transverse to this axis of rotation.

11. An arrangement according to any one of claims 7 to 10, characterized in that the wall elements (2, 4) are comprised of half-shells mounted so as to be rotatable about a common axis (3) and connected with separate drives.

12. An arrangement according to any one of claims 7 to 10, characterized in that the axes of rotation (3, 18) of the wall elements (2, 4) are arranged to be inclined relative to each other, following upon each other by enclosing an obtuse angle.

13. An arrangement according to any one of claims 7 to 10, characterized in that the angle between the axes of rotation (3, 18) of the wall elements (2, 4) is infinitely variable.

14. An arrangement according to any one of claims 7 to 13, characterized in that one wall element (2) is connected in a rotationally fast manner with a part (7) overlapping the second wall element (4) under the formation of a gap (12) and that the supply duct (11) runs into this gap (12).

## Revendications

1. Procédé visant à disperser, mélanger ou homogénéiser de manière continue des mélanges solides/liquides et/ou liquides/ liquides, caractérisé en ce que la dispersion ou l'émulsion à homogénéiser est introduite dans un espace de broyage (5) à rotation, rempli au moins en partie d'éléments broyeurs (19) et limité par deux éléments de paroi (2, 4) pouvant tourner séparément, opposés axialement par leur faces intérieures, en forme de disque ou d'espace annulaire, en ce que les éléments de paroi sont commandés de telle sorte qu'une force centrifuge résultante se produit à l'intérieur de l'espace de broyage pour la séparation radiale des éléments de broyage et en ce que la dispersion ou l'émulsion à homogénéiser est déplacée ou amenée à travers l'espace de broyage, transversalement aux axes de rotation (3, 18) des éléments de paroi (2, 4), en sens inverse du mouvement des éléments de broyage provoqué par la force centrifuge.

2. Procédé selon la revendication 1, caractérisé en ce que le mélange ou le mélange élément broyeur - matière à broyer est déplacé à la même vitesse de rotation que les deux éléments de paroi (2, 4) en rotation et en ce que le mélange ou le mélange élément broyeur - matière à broyer est déplacé à chaque rotation au moins une fois en direction de l'axe de rotation (3, 18) et une fois en s'éloignant de l'axe de rotation.

3. Procédé selon la revendication 1 ou 2, caractérisé en ce que, avant l'entrée dans l'espace de broyage (5), la dispersion ou émulsion à homogénéiser est soumise à une sollicitation au cisaillement entre les surfaces en rotation (13, 14) de la face extérieure des éléments de paroi (2, 4) de l'espace de broyage (5).

4. Procédé selon l'une quelconque des revendications 1, 2 ou 3, caractérisé en ce que le mélange homogénéisé est retiré par l'intermédiaire d'un canal axial (17).

5. Procédé selon l'une quelconque des revendications 1 à 4, caractérisé en ce que l'espace de broyage (5) est rempli au maximum à 75 % (volume), de préférence à 60 % (volume), d'éléments broyeurs (19) d'un diamètre effectif inférieur à 0,5 mm, de préférence inférieur à 0,1 mm.

6. Procédé selon l'une quelconque des revendications 1 à 5, caractérisé en ce que l'opération de mélange est effectuée entre des éléments de paroi (2, 4) tournant relativement l'un par rapport à l'autre à un nombre de tours et/ou selon un sens de rotation différent l'un de l'autre.

7. Dispositif d'application dudit procédé selon l'une quelconque des revendications 1 à 6 avec un espace de broyage (5) en forme de disque ou d'espace annulaire, dans lequel sont disposés des éléments broyeurs (19), caractérisé en ce que l'espace de broyage (5) est limité par deux éléments de paroi (2, 4) opposés axialement par leur faces intérieures et pouvant tourner séparément et en ce que l'espace de broyage (5) présente au moins un orifice d'alimentation et/ou un orifice de dérivation (15, 16, 17) sur ses faces tournées vers et opposées à (aux) l'axe (axes) de rotation (3, 18).

8. Dispositif selon la revendication 7, caractérisé en ce que les orifices d'alimentation et de dérivation (15, 16) sont constitués de fentes s'étendant sur le pourtour de l'espace de broyage (5).

9. Dispositif selon la revendication 8, caractérisé en ce que les fentes (15, 16) se situent sur un plan de partage de l'espace de broyage (5), ce plan étant commun et en substance vertical normalement sur l'axe (les axes) de rotation (3, 18) des éléments de paroi (2, 4).

10. Dispositif selon l'une quelconque des revendications 7, 8 ou 9, caractérisé en ce que l'espace de broyage limité par les éléments de paroi (2, 4) de l'espace de broyage (5) est réalisé de façon à se réduire dans la section transversale en un plan transversal comportant au moins un axe de rotation (3, 18), transversalement à cet axe de rotation.

11. Dispositif selon l'une quelconque des revendications 7 à 10, caractérisé en ce que les éléments de paroi (2, 4) sont formés de semi-monocoques montées à rotation autour d'un axe commun (3) et assemblées avec des commandes séparées.

12. Dispositif selon l'une quelconque des revendications 7 à 10, caractérisé en ce que les axes de rotation (3, 18) des éléments de paroi (2, 4) sont disposés en étant relativement inclinés l'un vers l'autre et sont associés l'un à l'autre en formant un angle obtus.

13. Dispositif selon l'une quelconque des revendications 7 à 10, caractérisé en ce que l'angle entre les axes de rotation (3, 18) des éléments de paroi (2, 4) est réglable de manière continue.

14. Dispositif selon l'une quelconque des revendications 7 à 13, caractérisé en ce qu'un élément de paroi (2) est assemblé de manière fixe avec une partie (7) recouvrant le deuxième élément de paroi (4) en formant une fente (12) et en ce que l'alimentation (11) débouche dans cette fente (12).
